# EUROPÄISCHE PATENTSCHRIFT

(11) **EP 0 318 650 B1**
(45) Veröffentlichungstag und Bekanntmachung des Hinweises auf die Patenterteilung: **15.04.1992**
(21) Anmeldenummer: 88114733.4
(22) Anmeldetag: 09.09.1988
(51) Int. Cl.: B26F 1/36

(54) **Brieflocher mit einer auf ein Locherunterteil aufgerasteten Schnitzelwanne**
Paper punch with an integral waste receptacle
Perforateur avec réceptacle de déchets

(30) Priorität: 28.11.1987 DE 3740425
(43) Veröffentlichungstag der Anmeldung: 07.06.1989
(73) Patentinhaber: Firma Louis Leitz, D-70469 Stuttgart (DE)
(72) Erfinder: Pflugfelder, Theodor, D-7141 Schwieberdingen (DE)
(74) Vertreter: Wolf, Eckhard, Dr.-Ing.

(56) Entgegenhaltungen:
- DE-A- 2 110 046
- DE-B- 1 231 669
- DE-U- 1 888 221

## Beschreibung

Die Erfindung betrifft einen Brieflocher mit einer an einem Locherunterteil lösbar aufgerasteten Schnitzelwanne der im Oberbegriff des Anspruchs 1 angegebenen Gattung.

Die Schnitzelwannen derartiger Brieflocher bestehen meist aus einem biegsamen Kunststoff, der es zum Zwecke des Entleerens ermöglicht, die Schnitzelwanne ohne große Mühe vom Locherunterteil abzulösen. Allerdings besteht hierbei die Gefahr, daß die Schnitzelwanne ruckartig abgelöst und der Inhalt dabei ungewollt verstreut wird. Um diese Gefahr zu vermeiden, wurde bereits vorgeschlagen (DE-GM 1 888 221), am Boden der Schnitzelwanne eine zu ihrer Vorderwand parallele Biegeachse sowie im Bereich der Biegeachse unterbrochene Seitenwände vorzusehen, so daß der von der Schnitzelwanne abgedeckte Raum durch Abklappen eines Teils der Schnitzelwanne nur teilweise geöffnet wird. Die Schnitzelwanne ist dort mit einem umlaufenden Randwulst auf einen nach außen überstehenden Sockelrand des Locherunterteils aufgerastet. Es sind also keine Vorkehrungen getroffen, die ein Lösen der Schnitzelwanne auf der falschen Seite oder gar ein Abziehen der gesamten Schnitzelwanne verhindern würden. Fehlbedienungen sind daher unvermeidlich.

Der Erfindung liegt die Aufgabe zugrunde, den bekannten Brieflocher der eingangs angegebenen Art dahingehend zu verbessern, daß Fehlbedlenungen beim Entleervorgang durch falsches Öffnen oder versehentliches Abziehen der Schnitzelwanne vermieden werden.

Zur Lösung dieser Aufgabe werden die im Kennzeichenteil des Anspruchs 1 angegebenen Merkmale vorgeschlagen. Weitere vorteilhafte Ausgestaltungen und Weiterbildungen der Erfindung ergeben sich aus den abhängigen Ansprüchen.

Der Erfindung liegt im wesentlichen der Gedanke zugrunde, daß Fehlbedienungen beim Entleervorgang dadurch verhindert werden können, daß die Schitzelwanne und das Locherunterteil im Bereich zwischen der Biegeachse und der Vorderwand eine formschlüssige Verbindung aufweisen, die beim Lösen und Abklappen des rückwärtigen Schnitzelwannenteils unlösbar sind. Um dies zu erreichen, wird gemäß der Erfindung vorgeschlagen, daß die Schnitzelwanne im vorden Teil eine vorzugsweise im Abstand von der Biegeachse angeordnete, an den Seitenwänden und/oder am Wannenboden angeformte Querwand oder Querrippe aufweist, in der mindestens eine zur Rückseite der Schnitzelwanne hin offene und nach oben geschlossene oder hinterschnittene Aussparung oder Vertiefung für den Eingriff mindestens eines am Locherunterteil im Abstand von der Vorderwand angeordneten, zur Vorderwand weisenden Verankerungsnockens angeordnet ist. Um trotz der beim Abklappen des rückwärtigen Wannenteils im Bereich der Biegeachse auftretenden Biegekräfte in Abziehrichtung eine zuverlässige Verbindung im vorderen Schnitzelwannenbereich zu gewährleisten, sind an der dem Steg zugewandten Außenfläche der Querwand oder Querrippe alt dem Wannenboden verbundene, bis zur Biegeachse reichende Verstärkungsrippen angeformt.

Vorteilhafterweise ist je einer der Verankerungsnocken im Bereich der rückseitigen Kante einer nach unten randoffenen, für den Durchtritt einer Anschlagschiene geeigneten Aussparung der nach unten gebogenen Seitenränder des Locherunterteils angeordnet.

Eine weitere Erleichterung beim Entleervorgang unter Vermeidung von Fehlbedienungen wird dadurch erzielt, daß im rückwärtigen Bereich der Schnitzelwanne ein in eine nach hinten randoffene Rastausnehmung des Locherunterteils eingreifendes, die Gestalt einer Taste, gegebenenfalls mit nach unten offener Griffaussparung aufweisendes Bestätigungsorgan für den abklappbaren Schnitzelwannenteil angeordnet ist.

Bei einem Brieflocher mit einer im Bereich zwischen der Biegeachse und der Vorderwand der Schnitzelwanne angeordneten, seitlich ausziehbaren Anschlagschiene hat es sich als vorteilhaft erwiesen, wenn im vorderen Teil zwei zueinander parallele, der Anschlagschiene als Seitenführung dienende Querwände oder Querrippen vorgesehen sind, von denen die eine, der Biegeachse benachbarte Querwand oder -rippe die Aussparung oder Vertiefung für die Verankerungsnocken aufweist.

Um den vorderen Verbindungsbereich zwischen Schnitzelwanne und Locherunterteil zusätzlich auszusteifen und eine bessere Führung für die Anschlagschiene zu gewährleisten, können die Querwände oder Querrippen an ihren dem Wannenboden gegenüberliegenden Kanten durch mindestens einen Verbindungssteg miteinander verbunden werden. Auf der Innenseite des Schnitzelwannenbodens und/oder der Querwände bzw. -rippen und/oder des Verbindungsstegs können im Abstand voneinander angeordnete Rastvertiefungen oder Rastanschläge für mindestens einen an der Anschlagschiene angeordneten Rastzapfen angeordnet sein.

Nach einer weiteren vorteilhaften Ausgestaltung der Erfindung sind an mindestens einer Seitenwand der Schnitzelwanne und am benachbarten Seitenrand des Locherunterteils einander überlappende Aussparungen angeordnet, durch die die Anschlagschiene unter Herstellung einer Verriegelungsverbindung zwischen dem vorderen Bereich der Schnitzelwanne und dem Locherunterteil hindurchgreift.

Im folgenden wird die Erfindung anhand des in der Zeichnung in schematischer Weise dargestellen Ausführungsbeispiels näher erläutert. Es zeigen
- Fig. 1: eine Seitenansicht eines Locherunterteils mit aufgerasteter Schnitzelwanne;
- Fig. 2: einen senkrechten Schnitt durch den vorderen Locherteil bei vollständig abgenommener Schnitzelwanne;
- Fig. 3: eine Draufsicht auf die Schnitzelwanne.

Das in der Zeichnung dargestellte Unterteil 10 eines Brieflochers weist nach unten gebogene Seitenränder 12 auf, über die von unten her eine Schnitzelwanne 14 gestülpt ist, deren Seiten- und Stirnseitenwände 16′,16˝,17 die Seitenränder 12 der Grundplatte klemmend übergreifen. Das Locherunterteil 10 besteht vorzugsweise aus Stahlblech, während die Schnitzelwanne 14 als Spritzgußteil aus einem biegsamen oder biegeelastischen Kunststoff ausgebildet ist.

Der rückwärtige Teil 24 der Schnitzelwanne ist gegenüber dem vorderen Teil 26 um eine parallel zur Vorderkante 20 des Brieflochers verlaufende Biegeachse 22 im Wannenboden 18 verbiegbar oder abklappbar. Um das Abklappen zu ermöglichen sind die Seitenwände der Schnitzelwanne 14 im Bereich der Biegeachse 22 unter Bildung zweier getrennter Seitenwandteile 16',16'' unterbrochen. Die Seitenwandteile 16', 16" können einander im Bereich des Biegeachse 22 überlappen.

Im vorderen Schnitzelwannenteil 26 sind zwei zur Vorderkante 20 parallele, im Abstand voneinander angeordnete Querwände 28,30 angeordnet, die sowohl an den Seitenwandteilen 16' als auch am Wannenboden 18 angeformt sind. An der Außenfläche der gelenkseitigen Querwand 28 sind senkrecht abstehende Verstärkungsrippen 32 angeordnet, die auch am Boden 18 angeformt sind und bis zur Biegeachse 22 reichen. Weitere Verstärkungsrippen 34 sind zwischen der Außenfläche der Querwand 30 und der stirnseitigen Begrenzungswand 17 der Schitzelwanne 14 angeordnet. Außerdem sind die Querwände 28 und 30 an ihrem dem Wannenboden 18 gegenüberliegenden freien Kanten durch mehrere im Abstand voneinander angeordnete Stege 36 miteinander verbunden. Die Querwände 28,30, die Verstärkungsrippen 32,34, und die Stege 36 bewirken eine mechanische Aussteifung des vorderen Schnitzelwannenteils 26.

In der Querwand 28 sind in unmittelbarer Nähe der Seitenwände 16' Verankerungsaussparungen 38 angeordnet, in die je ein an den Seitenrändern 12 des Locherunterteils im Abstand von der Vorderkante 20 angeordneter, zur Vorderkante 20 weisender Verankerungsnocken 40 unter Bildung einer formschlüssigen Verbindung einführbar ist. Der Verankerungsnocken 40 befindet sich an der rückwärtigen Kante einer nach unten randoffenen Aussparung 46 des Locherunterteils, die den durch die Querwände 28,30 begrenzten Rechteckkanal 48 in der Schnitzelwanne 14 übergreift. Die formschlüssige Verbindung wird zusätzlich noch durch eine Rastverbindung zwischen einer stirnseitigen Rastkante 42 des Locherunterteils und einer Rastnut 44 auf der Innenseite der stirnseitigen Begrenzungswand 17 der Schnitzelwanne 14 verstärkt. Auf der der Rastnut 44 gegenüberliegenden Seite befinden sich zwei in seitlichem Abstand voneinander an der Querwand 30 angeformte, gegen die Innenseite des stirnseitigen Unterteilrandes anliegende Sperrnocken 45, die ein versehentliches Herausziehen der Rastkante 42 aus der Rastnut 44 verhindern.

In dem einseitig offenen Rechteckkanal 48 ist eine Anschlagschiene 50 für unterschiedliche Papierformate verschiebbar angeordnet. Die in ihren Querschnittsabmessungen dem Rechteckkanal 48 angepaßte Anschlagschiene 50 weist Rastnocken 54 auf, die in entsprechende Rastvertiefungen 56 oder gegen Rastkanten 58 in den Querwänden 28,30 oder an den Stegen 36 einrasten bzw. anschlagen.

Am rückwartigen Teil 24 in der Nähe der hinteren Begrenzungswand der Schnitzelwanne 14 befindet sich ein tastenförmig ausgestaltetes Betätigungsorgan 62, das im Bereich einer nach hinten randoffenen Ausnehmung des Locherunterteils lösbar einrastbar ist.

Die beim Lochen anfallenden Papierschnitzel sammeln sich ausschließlich im rückwärtigen Teil 24 der Schnitzelwanne an, da die rückwärtige Querwand 28 über ihre gesamte Länge dicht gegen die betreffende Begrenzungsfläche des Locherunterteils 10 anliegt. Der Füllstand der Papierschnitzel kann auch bei matter oder undurchsichtiger Einfärbung der Schnitzelwanne an Sichtfenstern 66 von außen überprüft werden. Im Falle einer matten Einfärbung der Schnitzelwanne können die Sichtfenster durch eine Materialverdünnung im Wannenboden 18 gebildet werden. Sie haben zweckmäßig die Gestalt von quer und längs am Wannenboden 18 ausgerichteten länglichen Rechtecken, so daß unabhängig von der Ausrichtung des Lochers der Füllstand abgelesen werden kann. Dies ist auch möglich, wenn sich das Sichtfenster diagonal über den Wannenboden 18 erstreckt oder wenn es großflächig, beispielsweise als Dreieck oder als Rechteck ausgebildet ist.

Zum Entfernen der Papierschnitzel wird die Schnitzelwanne durch Niederdrücken der Taste 62 vom Locherunterteil 10 gelöst und um die Biegeachse 22 nach unten abgeklappt. Aufgrund der formschlüssigen Verbindung im Bereich des Verankerungszapfens 40 und der stirnseitigen Rippe 42 bleibt die Schnitzelwanne in ihrem vorderen Teil 26 auch beim Abklappen des rückwärtigen Schnitzelwannenteils 24 fest mit dem Locherunterteil verbunden, so daß ein versehentliches Abziehen der gesamten Schnitzelwanne vom Locherunterteil nicht zu befürchten ist.

## Patentansprüche

1. Brieflocher mit einem nach unten gebogene Seitenränder (12) aufweisenden Locherunterteil (10) und einer von unten her am Locherunterteil (10) lösbar aufgerasteten, mit ihren Seitenwänden (16', 16") die Seitenränder (12) des Locherunterteils übergreifen Schnitzelwanne (14) aus biegsamem oder biegeelastischem Kunststoffmaterial, deren rückwärtiger Teil (24) um eine zu ihrer Vorderkante (20) parallele Biegeachse (22) abklappbar ist und die im Bereich der Biegeachse (22) unterbrochene Seitenwände (16', 16") aufweist, wobei die Schnitzelwanne (14) und das Locherunterteil (10) im Bereich zwischen der Biegeachse (22) und der Vorderkante (20) eine formschlüssige Verbindung (38,40) aufweisen, die beim Lösen und Abklappen des rückwärtigen Schnitzelwannenteils (24) vom Locherunterteil (10) erhalten bleibt, **dadurch gekennzeichnet,** daß die Schnitzelwanne (14) in ihrem vorderen Teil (26) eine an den Seitenwänden (16') und/oder am Wannenboden (18) angeformte Querwand (28) oder Querrippe aufweist, in der mindestens eine zur Rückseite der Schnitzelwanne (14) hin offene und nach oben geschlossene oder hinterschnittene Verankerungsaussparung (38) oder Verankerungsvertiefung für den Eingriff mindestens eines am Locherunterteil (10) im Abstand von der Vorderkante (20) angeordneten, zur Vorderkante (20) weisenden Verankerungsnockens (40) angeordnet ist.

2. Brieflocher nach Anspruch 1, **dadurch gekennzeichnet,** daß die Querwand (28) oder Querrippe im Abstand von der Biegeachse (22) angeordnet ist.

3. Brieflocher nach Anspruch 1 oder 2, **dadurch gekennzeichnet,** daß an der der Biegeachse (22) zugewandten Außenfläche der Querwand (28) oder Querrippe mit dem Boden (18) der Schnitzelwanne verbundene, bis zur Biegeachse (22) reichende Verstärkungsrippen (32) angeformt sind.

4. Brieflocher nach einem der Ansprüche 1 bis 3, **dadurch gekennzeichnet,** daß je einer der Verankerungsnocken (40) im Bereich des rückseitigen Randes einer nach unten randoffenen Aussparung (46) der nach unten gebogenen Seitenränder (12) des Locherunterteils (10) angeordnet ist.

5. Brieflocher nach einem der Ansprüche 1 bis 4, **dadurch gekennzeichnet,** daß im Bereich der rückwärtigen Wand der Schnitzelwanne (14) ein in eine nach hinten randoffene Rastausnehmung (64) des Locherunterteils (10) eingreifendes Betätigungsorgan (62) für den abklappbaren rückwärtigen Schnitzelwannenteil (24) angeordnet ist.

6. Brieflocher nach einem der Ansprüche 1 bis 5, **dadurch gekennzeichnet,** daß ein Teil (16',16'') einer Seitenwand (16) der Schnitzelwanne (14) im Bereich der Biegeachse (22) den anderen Teil (16'',16') der Seitenwand übergreift.

7. Brieflocher nach einem der Ansprüche 1 bis 6, mit einer im Bereich zwischen dem Gelenk (22) und der Vorderkante (20) der Schnitzelwanne (14) angeordneten, seitlich ausziehbaren Anschlagschiene (50), **dadurch gekennzeichnet,** daß im vorderen Teil (26) der Schnitzelwanne (14) zwei zueinander parallele, der Anschlagschiene (50) als Seitenführung dienende Querwände (28,30) oder Querrippen angeordnet sind.

8. Brieflocher nach Anspruch 7, **dadurch gekennzeichnet,** daß die Querwände (28,30) oder Querrippen an ihren dem Wannenboden (18) gegenüberliegenden Kanten durch mindestens einen Verbindungssteg (36) miteinander verbunden sind.

9. Brieflocher nach Anspruch 7 oder 8**, dadurch gekennzeichnet,** daß auf der Innenseite der Querwände (28,30) bzw. -rippen und/oder des Verbindungsstegs (36) im Abstand voneinander angeordnete Rastvertiefungen (56) oder Rastanschläge (58) für mindestens einen an der Anschlagschiene (50) angeordneten Rastzapfen (54) angeordnet ist.

10. Brieflocher nach einem der Ansprüche 1 bis 9, **gekennzeichnet durch** eine zusätzliche formschlüssige Verbindung zwischen einer stirnseitigen Rastkante (42) des Locherunterteils (10) und einer auf der Innenseite der stirnseitigen Begrenzungswand (17) der Schnitzelwanne angeordneten Rastnut (44).

11. Brieflocher nach Anspruch 10, **gekennzeichnet durch** mindestens ein in kleinem Abstand von der stirnseitgen Begrenzungswand (17) vorzugsweise an einer Querwand (30) der Schnitzelwanne (14) angeordnetes, gegen das Locherunterteil (10) auf der Innenseite der Rastkante (42) anliegendes Sperrorgan (45).

12. Brieflocher nach Anspruch 11, **dadurch gekennzeichnet,** daß mindestens zwei im Abstand voneinander an der Querwand (30) angeordnete, zur stirnseitigen Begrenzungswand (17) weisende Sperrnocken (45) oder Sperrippen als Sperrorgane vorgesehen sind.

13. Brieflocher nach einem der Ansprüche 1 bis 12**, dadurch gekennzeichnet,** daß die Schnitzelwanne undurchsichtig oder matt eingefärbt ist, und daß im Wannenboden des rückwärtigen Teils der Schnitzelwanne mindestens ein Sichtfenster (66) angeordnet ist.

14. Brieflocher nach Anspruch 13**, dadurch gekennzeichnet,** daß das Sichtfenster (66) durch eine Materialverdünnung im Wannenboden (18) gebildet ist.

15. Brieflocher nach Anspruch 13 oder 14**, dadurch gekennzeichnet,** daß das Sichtfenster (66) die Gestalt eines am Wannenboden (18) diagonal und/oder quer und/oder längs ausgerichteten länglichen Rechtecks aufweist.

16. Brieflocher nach Anspruch 13 oder 14**, dadurch gekennzeichnet,** daß das Sichtfenster (66) die Gestalt eines großflächigen Dreiecks oder Rechtecks aufweist.

## Claims

1. Paper punch, comprising a punch base (10) with downwardly bent lateral edges (12) and having a waste receptacle (14), which is releasably detented from underneath on the punch base (10) and projecting with its lateral walls (16', 16'') over the lateral edges (12) of the punch base and made of flexible or resilient plastics material, the rearward portion (24) of which can be folded away around a bending axis (22) running parallel with its front edge (20) and which has interrupted lateral walls (16', 16'') in the region of the bending axis (22), in which respect the waste receptacle (14) and the punch base (10) have in the region between the bending axis (22) and the front edge (20) a flush connection (38, 40) which is maintained whilst the rearward waste-receptacle portion (24) is separated and folded way from the punch base (10), **characterised in that** the waste receptacle (14) has in its front section (26) a transverse wall (16') or transverse rib, formed on the lateral walls (16') and/or on the receptacle bottom (18), into which is placed at least one anchoring cut-out (38) or anchoring recess, which is open towards the rear of the waste receptacle (14) and upwardly closed or cut back, for the engagement of at least one anchoring cam (40), arranged on the punch base (10) at a distance from the front edge (20) and facing towards the front edge (20).

2. Paper punch according to claim 1, **characterised in that** the transverse wall (28) or transverse rib is arranged at a distance from the bending axis (22).

3. Paper punch according to claim 1 or 2, **characterised in that** reinforcing ribs (32), which are connected with the bottom (18) of the waste receptacle and which extend up to the bending axis (22), are arranged on the outside surface of the transverse wall (28) or transverse rib facing towards the bending axis (22).

4. Paper punch according to one of claims 1 to 3, **characterised in that** a respective anchoring cam (40) is arranged in the rearside edge area of a downwardly open-edged recess (46) of the downwardly bent lateral edges (12) of the punch base (10).

5. Paper punch according to one of claims 1 to 4, **characterised in that** an operating element (62) for the fold-away rearward waste-receptacle portion (24), which engages a rearwardly open-edged detent recess (64) of the punch base (10), is arranged in the area of the rear wall of the waste receptacle (14).

6. Paper punch according to one of claims 1 to 5, **characterised in that** a portion (16', 16") of a lateral wall (16) of the waste receptacle (14) projects over the other portion (16", 16') of the lateral wall in the area of the bending axis (22).

7. Paper punch according to one of claims 1 to 6, with a laterally extractable abutment rail (50) arranged in the area between the hinge (22) and the front edge (20) of the waste receptacle (14), **characterised in that** in the front section (26) of the waste receptacle (14) are arranged two transverse walls (28, 30) or transverse ribs, which are parallel with each other, serving as lateral guide of the abutment rail (50).

8. Paper punch according to claim 7, **characterised in that** the transverse walls (28, 30) or transverse ribs are interconnected on their edges opposite the receptacle bottom by at least one connecting web (36).

9. Paper punch according to claim 7 or 8, **characterised in that** detent recesses (56) or detent stops (58) for at least one of the detent pins (54), which are placed on the abutment rail (50), are arranged on the inside of the transverse walls (28, 30) or transverse ribs respectively and/or the connecting web (36).

10. Paper punch according to one of claims 1 to 9, **characterised by** an additional flush connection between a frontal detent edge (42) of the punch base (10) and a detent groove (44) on the inside of the frontal defining wall (17) of the waste receptacle.

11. Paper punch according to claim 10, **characterised by** at least one locking element (45), arranged a short distance from the frontal defining wall (17), preferably on a transverse wall (30) of the waste receptacle (14), and abutting the punch base (10) on the inside of the detent edge (42).

12. Paper punch according to claim 11, **characterised in that** at least two locking cams (45) or locking ribs, facing towards the frontal defining wall (17) and serving as locking elements, are provided at a distance from each other on the transverse wall (30).

13. Paper punch according to one of claims 1 to 12, **characterised in that** the waste receptacle is coloured to be non-transparent or matt, and that at least one window (66) is positioned in the receptable bottom of the rear portion of the waste receptacle.

14. Paper punch according to claim 13, **characterised in that** the window (66) is formed by way of material thinning in the receptacle bottom (18).

15. Paper punch according to claim 13 or 14, **characterised in that** the window (66) has the shape of an elongate rectangle, positioned diagonally and/or across and/or longitudinally on the receptacle bottom (18)

16. Paper punch according to claim 13 or 14, **characterised in that** the window (66) has the shape of a large-surface triangle or rectangle.

## Revendications

1. Perforateur de bureau, comprenant une partie inférieure (10) avec des bords latéraux (12) repliés vers le bas, et un réceptacle à confettis (14) en matière plastique souple ou élastique qui est emboîté par le bas de manière amovible sur la partie inférieure (10) du perforateur et dont les parois latérales (16', 16") recouvrent les parois latérales (12) de la partie inférieure du perforateur, dont la partie postérieure (24) peut être rabattue autour d'un axe de flexion (22) orienté parallèlement à l'arête avant (20) et qui comporte des parois latérales (16', 16") interrompues dans la région de l'axe de flexion (22), le réceptacle à confettis (14) et la partie inférieure (10) du perforateur présentant dans la région entre l'axe de flexion (22) et l'arête avant (20) un assemblage à engagement positif (38, 40) qui est conservé lorsque la partie postérieure (24) du réceptacle à confettis est détachée de la partie inférieure (10) du perforateur et rabattue, **caractérisé en ce** que le réceptacle à confettis (14) comporte dans sa partie antérieure (26) une paroi transversale (28) ou nervure transversale conformée sur les parois latérales (16') et/ou sur le fond (18) du réceptacle dans laquelle est ménagé au moins un évidement d'ancrage (38) ou creux d'ancrage ouvert en direction de la face arrière du réceptacle à confettis (14) et fermé ou contre-dépouillé vers le haut, pour l'engagement d'au moins une saillie d'ancrage (40) réalisée sur la partie inférieure (10) du perforateur, à distance de l'arête avant (20) et dirigée vers ladite arête avant (20).

2. Perforateur de bureau selon la revendication 1, caractérisé en ce que la paroi transversale (28) ou la nervure transversale est disposée à distance de l'axe de flexion (22).

3. Perforateur de bureau selon l'une des revendications 1 ou 2, caractérisé en ce que sur la surface extérieure de la paroi transversale (28) ou nervure transversale dirigée vers l'axe de flexion (22) sont conformées des nervures de renforcement (32) rattachées au fond (18) du réceptacle à confettis qui s'étendent jusqu'à l'axe de flexion (22).

4. Perforateur de bureau selon l'une des revendications 1 à 3, caractérisé en ce que respectivement l'une des saillies d'ancrage (40) est disposée dans la région du bord arrière d'un évidement (46) ouvert vers le bas ménagé dans les parois latérales (12) repliées vers le bas de la partie inférieure (10) du perforateur.

5. Perforateur de bureau selon l'une des revendications 1 à 4, caractérisé en ce que dans la région de la paroi postérieure du réceptacle à confettis (14) est diposé un organe d'actionnement (62) pour la partie postérieure (24) rabattable du réceptacle à confettis, qui s'engage dans un évidement d'encliquetage (64) de la partie inférieure (10) du perforateur.

6. Perforateur de bureau selon l'une des revendications 1 à 5, caractérisé en ce qu'une partie (16', 16") d'une paroi latérale (16) du réceptacle à confettis (14) recouvre dans la région de l'axe de flexion (22) l'autre partie (16'', 16') de la paroi latérale.

7. Perforateur de bureau selon l'une des revendications 1 à 6, comprenant un rail de butée (50) disposé dans la région entre l'articulation (22) et l'arête avant (20) du réceptacle à confettis (14) et pouvant être retiré latéralement, caractérisé en ce que dans la partie antérieure (26) du réceptacle à confettis (14) sont disposées deux parois transversales (28, 30) ou nervures transversales parallèles pour le guidage latéral du rail de butée (50).

8. Perforateur de bureau selon la revendication 7, caractérisé en ce que les parois transversales (28, 30) ou nervures transversales sont reliées entre elles à leurs arêtes situées en face du fond (18) du réceptacle par au moins une barrette de liaison (36).

9. Perforateur de bureau selon l'une des revendications 7 ou 8 caractérisé en ce que sur la face intérieure des parois transversales (28, 30) et respectivement des nervures transversales et/ou de la barrette de liaison (36) sont disposés, à distance les uns des autres, des encoches d'arrêt (56) ou des bords d'arrêt (58) pour au moins un tourillon d'arrêt (54) disposé sur le rail de butée (50).

10. Perforateur de bureau selon l'une des revendications 1 à 9, caractérisé en ce qu'il comprend un assemblage A engagement positif supplémentaire entre un bord d'arrêt frontal (42) de la partie inférieure (10) du perforateur et une encoche d'arrêt (44) ménagée dans la face intérieure de la paroi périphérique frontale (17) du réceptacle à confettis.

11. Perforateur de bureau selon la revendication 10, caractérisé en ce qu'il comprend au moins un organe d'arrêt (45) disposé à faible distance de la paroi périphérique frontale (17), de préférence sur une paroi transversale (30) du réceptacle à confettis (14), et appliqué contre la partie inférieure (10) du perforateur, sur la face intérieure du bord d'arrêt (42).

12. Perforateur de bureau selon la revendication 11, caractérisé en ce qu'au moins deux saillies d'arrêt (45) ou nervures d'arrêt disposées à distance l'une de l'autre sur la paroi transversale (30) et dirigées vers la paroi périphérique frontale (17) sont prévues comme organes d'arrêt.

13. Perforateur de bureau selon l'une des revendications 1 à 12, caractérisé en ce que le réceptacle à confet-tis est coloré de manière opaque ou mate, et qu'au moins une fenêtre d'inspection (66) est disposée dans le fond de la partie postérieure du réceptacle à confettis.

14. Perforateur de bureau selon la revendication 13, caractérisé en ce que la fenêtre d'inspection (66) est constituée par une diminution de l'épaisseur du matériau dans le fond (18) du réceptacle.

15. Perforateur de bureau selon l'une des revendications 13 ou 14 caractérisé en ce que la fenêtre d'inspection (66) présente la forme d'un rectangle allongé orienté sur le fond (18) du réceptacle en diagonale et/ou dans le sens transversal et/ou dans le sens longitudinal.

16. Perforateur de bureau selon l'une des revendications 13 ou 14, caractérisé en ce que la fenêtre d'inspection (66) présente la forme d'un triangle ou d'un rectangle de grande surface.
